# EUROPÄISCHE PATENTSCHRIFT

(11) **EP 0 854 042 B1**
(45) Veröffentlichungstag und Bekanntmachung des Hinweises auf die Patenterteilung: **14.03.2001**
(21) Anmeldenummer: 97250343.7
(22) Anmeldetag: 15.11.1997
(51) Int. Cl.: B41J 2/175

(54) **Anordnung zur Tintenversorgung eines Tintendruckkopfes**
Ink supply for an ink jet print head
Dispositif d'alimentation en encre pour tête d'impression par jet d'encre

(30) Priorität: 09.12.1996 DE 19651047
(43) Veröffentlichungstag der Anmeldung: 22.07.1998
(73) Patentinhaber: Francotyp-Postalia AG & Co., 16547 Birkenwerder (DE)
(72) Erfinder: Muhl, Wolfgang, 10963 Berlin (DE); Seikel, Michael, Dr., 10829 Berlin (DE)

(56) Entgegenhaltungen:
- EP-A- 0 383 558
- WO-A-96/13388
- DE-A- 4 309 255
- US-A- 4 703 333

## Beschreibung

Die Erfindung betrifft eine Anordnung zur Tintenversorgung eines Tintendruckkopfes, insbesondere eines Tintendruckkopfes, der aus mehreren Modulen in Stapelbauweise zusammengesetzt ist.
Derartige Tintendruckköpfe werden sowohl in Bürodruckern als auch in kleinen schnellen Druckern - wie sie für Frankiermaschinen und Produktbeschriftungsgeräte benötigt werden - eingesetzt und weisen in der Regel eine größere Anzahl von Düsen auf.
Gerade im letzteren Anwendungsfall wird eine hohe Zuverlässigkeit gefordert, damit Fehler beim Ausdruck vermieden werden, die große Folgekosten auslösen können. Ein Bauteil, das auf die Zuverlässigkeit eines Druckers besonders großen Einfluß hat, ist der Tintendruckkopf samt seiner Versorgung.

Es ist ein Tintendruckkopf bekannt, der aus mehreren Modulen zusammengesetzt ist, siehe US 4, 703, 333. Jeder Modul weist eine Anzahl von Düsen auf und besteht aus mehreren übereinanderangeordneten Platten mit eingearbeiteten Tintendruckkammern und Tintenversorgungskanälen. Der Modul ist nach dem Sideshooter-Prinzip aufgebaut, das heißt, die Düsenkanäle beziehungsweise Düsenöffnungen sind quer durch eine äußere Platte geführt. Die Druckwelle in der Tintendruckkammer verläuft in Richtung des Düsenkanals, so daß die Tintentröpfchen othogonal zur Platte ausgestoßen werden. Entsprechend sind quer durch die Außenplatte der Gegenseite des Moduls Tinteneinlaßkanäle und -öffnungen für die Tintenversorgung vorgesehen. Zu diesem Zweck ist auf die Platte über jeder Tinteneinlaßöffnung ein Einlaßstutzen aufgesetzt. Die in einer Reihe liegenden Einlaßstutzen aller Module sind über einen gemeinsamen Adapter mit nachfolgendem Tintenschlauch mit einem Tintentank verbunden. Der Adapter ist als Flüssigkeitsverteilerelement aufgebaut. Auf seiner Tintenauslaßseite sind Stutzen, die auf die Einlaßstutzen der Module geschoben werden. Auf seiner Tinteneinlaßseite ist ein Stutzen, auf den der Tintenschlauch geschoben ist. Das Problem des Druckausgleichs für den Tinteneinlaß bleibt dabei unberücksichtigt. Sowohl aus Gründen des ungehinderten Tintenausstoßes - über eine Seitenwand, da Sideshooter - als auch des benötigten Platzes für den Tinteneinlaß ist für diesen Tintendruckkopf eine schuppenförmige Anordnung der Module erforderlich. Das bedingt wiederum einen entsprechend großen Platzbedarf.

Weiterhin ist ein Mehrfarben-Tintendrucker bekannt, siehe DE 33 35 614 A1, bei dem feste Tintenleitungen von verschiedenen Tintentanks zum Tintendruckkopf geführt sind. Aufgrund dieser starren Verbindung müssen der Tintendruckkopf und die Tintentanks stets gemeinsam bewegt werden. Das ist bei der relativ großen Masse problematisch.

Andererseits ist ein Tintendruckkopf in Stapelbauweise aus einzelnen Modulen bekannt, die nach dem Edgeshooter-Prinzip arbeiten, vergleiche DE 44 43 254 C1. Der einzelne Modul besteht aus drei übereinander angeordneten Platten. Beim Zusammenfügen der Module zu einem Tintendruckkopf werden zwischen benachbarte Module noch Abstandsteile eingefügt. Über die Art und Weise der Tintenversorgung ist nichts weiter ausgeführt.

Es ist auch ein Modul für einen Tintendruckkopf bekannt, siehe DE 44 43 245 A1, der aus zwei Schaltungsmodulen und einem zwischen beiden angeordneten Tintendruckmodul nach dem Edgeshooter-Prinzip besteht. Der Tintendruckmodul ist aus einer ersten Deckplatte, einer Mittelplatte und einer zweiten Deckplatte sowie aus Piezoaktoren zusammengesetzt, die auf den Deckplatten angeordnet sind. In die Deckplatten sind Tintendruckkammern und in die Mittelplatte sind Düsenöffnungen mit Düsenkanälen eingeformt, wobei alle Düsenöffnungen in einer Ebene liegen. Auch hier bleibt die Tintenversorgung unberücksichtigt.

Ferner ist noch eine Anordnung für einen Tintendruckkopf in Piezoplanartechnik bekannt, siehe DE 295 21 128 U1, bei dem gleichfalls Platten übereinandergeschichtet sind, in die Tintenversorgungskanäle, Tintendruckkammern, Düsenkanäle sowie Düsenöffnungen eingeformt sind. Die Tintenversorgungskanäle werden von einem gemeinsamen Versorgungskanal gespeist.

Schließlich ist noch ein Druckabsorber für einen Tintendrucker bekannt, vergleiche EP 0 383 558 A1. Der Druckabsorber ist als separate Baugruppe zwischen einem Tintentank und einem Tintendruckkopf eingesetzt und über je einen Tintenschlauch mit diesen verbunden. Auf diese Weise dient der Druckabsorber auch als Tintenversorgungsstück. Der Druckabsorber hat eine Druckausgleichsmembran. Aufbau und Verbindungsweise lassen nur einen einstückigen Tintendruckkopf zu, der nach dem Edgeshooter-Prinzip ausgeführt ist.

Der Erfindung liegt die Aufgabe zugrunde, eine Anordnung zur Tintenversorgung eines Tintendruckkopfes zu schaffen, der wahlweise aus einzelnen Modulen nach dem Edgeshooter oder nach dem Sideshooter-Prinzip in Stapelbauweise zusammengesetzt sein kann. Vorzugsweise soll von einem Modul gemäß DE 44 43 254 C1 ausgegangen werden, dessen Tintendruckmodul einen gemeinsamen Versorgungskanal für die Tintenversorgungskanäle der Tintendruckkammern aufweist. Alle Tintendruckmodule sollen gemeinsam mittels einer flexiblen Verbindung über einen Tintenschlauch zwischen Tintendruckkopf und Tintentank versorgt werden, wobei ein gemeinsamer Adapter und Tintenanschlußstutzen beibehalten werden sollen.

Erfindungsgemäß wird diese Aufgabe durch die im Patentanspruch 1 aufgeführten Merkmale gelöst. Vorteilhafte Ausgestaltungen der Erfindung sind in den Unteransprüchen angegeben.

Durch die parallele Anordnung des Tintenanschlußstutzens zu einer Seitenkante des Tintendruckmoduls und die fluidische Ankopplung über seitlich stirnseitig heraufgeführte Lappen wird ein kompakter Aufbau des Tintendruckkopfes erreicht.
Besonders vorteilhaft ist diese Lösung für Tintendruckköpfe, die aus mehreren Modulen nach dem sogenannten "non interlaced"-Prinzip zusammengesetzt sind und arbeiten. Die Module sind hierbei mit ihrer Düsenreihe schräg zur Laufrichtung des Druckträgers so angeordnet, daß jeder Modul einen Streifen des Druckbildes druckt. Das Druckbild ist auf diese Weise aus einzelnen Streifen zusammengesetzt, deren Anzahl gleich der Anzahl der Module ist. Dabei setzt ein Modul mit seiner ersten Düse das Druckbild unter dem Druckpunkt der ersten Düse des vorhergehenden Moduls in einem Abstand fort, der einer Düsenreihe entspricht. Der damit gegebene Abstand der Module zueinander ist bei der erfindungsgemäßen Anordnung so ausreichend, daß sogar eine großzügige Bemessung der Bauelemente für die Tintenversorgung möglich ist.
Da bereits in dem gemeinsamen Adapter unmittelbar am Tintendruckkopf eine Druckausgleichsmembran vorhanden ist, werden Druckschwankungen schneller und besser ausgeglichen und einem Luftziehen der Düsen erfolgreicher entgegengewirkt, als wenn dieselbe nur nach einer Schlauchverbindung beziehungsweise im Tintentank vorhanden ist.
Ähnliches gilt auch für die leicht auswechselbare Einfügung eines Filters in dem Adapter. Kleine Partikel, die in der Tintenleitung ankommen, werden wirkungsvoll herausgefiltert und somit die Düsen vor Verstopfungen bewahrt.
Die gummielastische Verbindung des Adapters mit den Tintenanschlußstutzen und die form- und kraftschlüssige Verbindung der Tintenanschlußstutzen mit den Lappen am Tintendruckmodul ermöglicht eine strikte Trennung zwischen den sehr strengen Toleranzforderungen für das Modul und den relativ geringen Toleranzforderungen für die Tintenversorgungseinrichtung.

Die Erfindung wird nachstehend am Ausführungsbeispiel näher erläutert.
Es zeigen:
- Fig. 1: Eine perspektivische Ansicht der erfindungsgemäßen Anordnung zur Tintenversorgung mit drei Modulen,
- Fig. 2: drei Module in perspektivischer Ansicht,
- Fig.3: eine Explosivdarstellung zur Anordnung nach Fig.1, teilweise im Schnitt und im Detail,
- Fig.4: eine Explosivdarstellung eines Tintenanschlußstutzens,
a) die Vorderansicht,
b) die Hinteransicht,
- Fig.5: eine Explosivdarstellung des Grundkörpers des Adapters,
a) die Oberansicht,
b) die Unteransicht.

Zur Vereinfachung und zum leichteren Verständnis ist die Darstellung teilweise schematisiert ausgeführt.

Gemäß Fig. 1 sind drei identische Module 1, 2, 3 eines Tintendruckkopfes über zugeordnete Tintenanschlußstutzen 4, 5, 6 und einen gemeinsamen Adapter 7 über einen Tintenschlauch 8 mit einem Tintentank 9 verbunden.

Entsprechend Fig. 2 ist jeder Modul 1, 2, 3 aus zwei Schaltungsmodulen 12, 13; 22, 23; 32, 33 und einem zwischen diesen liegenden Tintendruckmodul 11, 21, 31 in Stapelbauweise zusammengesetzt.
In den nächstfolgenden Ausführungen wird jeweils nur der erste Tintendruckmodul 11 näher beschrieben. Analog sind auf Grund des identischen Aufbaus die Verhältnisse bei den übrigen Tintendruckmodulen, so daß auf diese nicht näher eingegangen wird.
Der Tintendruckmodul 11 ist beidseitig mit Piezoaktoren bestückt, die aus Übersichtlichkeitsgründen weggelassen sind.

Der Tintendruckmodul 11 besteht aus drei übereinanderliegenden Platten 111, 112, 113. Die erste Platte 111 dient als Deckbeziehungsweise Membranplatte, in die in nicht ersichtlicher Weise Tintendruckkammern, Tintenkanäle und ein gemeinsamer Versorgungskanal eingeformt sind. Die zweite Platte beziehungsweise Mittelplatte 112 dient zur akustischen und fluidischen Trennung der Tintendruckkammern in den Deckplatten 111,113. Sie enthält die nicht dargestellten Düsenkanäle sowie Düsenöffnungen. Die dritte Platte beziehungsweise zweite Deckplatte 113 ist analog zur ersten Platte 111 aufgebaut.

Gemäß Fig. 3 sind an die Tintendruckmodule 11, 21, 31 seitlich parallel zu einer Seitenkante die Tintenanschlußstutzen 4, 5, 6 angesetzt. Zwecks vorteilhafter Ankopplung des einzelnen Tintenanschlußstutzens 4 an den zugeordneten Tintendruckmodul 11 sind die Platten 111, 112, 113 mit seitlichen Lappen 1111, 1121, 1131 versehen. Der Tintenanschlußstutzen 4 ist der Kontur der Lappen 1111, 1121, 1131 angepaßt und mit einer Klammer 43 an diesen form- und kraftschlüssig befestigt; siehe auch Fig.1, 2 und 4.
Alle Tintenanschlußstutzen 4, 5, 6 werden über einen gemeinsamen Adapter 7, der eine Druckausgleichsmembran 72 besitzt, mit Tinte gespeist. An den Adapter 7 ist eingangsseitig ein Stutzen 75 angeflanscht, auf dessen Schaft 751 der Tintenschlauch 8 aufgeschoben wird. Der Stutzen 75 ist mit einem Kragen 752 versehen, der zum Anflanschen an den Adapter 7 dient.
Der Lappen 1131 ist mit einer Bohrung 11310 versehen, an die der Tintenanschlußstutzen 4 mit einer Winkelbohrung 46 in dessen Flanschteil 41 angedockt ist. Beide Bohrungen 11310 und 46 werden mittels eines Dichtungsringes 42 abgedichtet. Der Bohrung 11310 schließt sich eine Ausnehmung 11210 im Lappen 1121 an, die so weit reicht, daß eine Fließverbindung zu den nicht dargestellten gemeinsamen Versorgungskanälen in den Deckplatten 111, 113 besteht. Diese Labyrinthverbindung erfordert keine wesentlichen Eingriffe in den Plattenstapel des Tintendruckmoduls 1.
Der Tintenanschlußstutzen 4 ist der Kontur des Lappenstapels so angepaßt, daß letzterer vom Flanschteil 41 an drei Kanten umfaßt wird, siehe auch Fig. 4a. Zu diesem Zweck ist der Flanschteil 41 mit einer Ausnehmung 411 versehen, in die der Lappenstapel formmäßig angepaßt eingelegt ist. In eine weitere Ausnehmung 4111 in der Ausnehmung 411 ist der Dichtungsring 42 eingelegt. Die erforderliche Anpreßkraft für den Dichtring 42 wird mittels der Klammer 43 erzeugt, die seitlich über einen Wulst 412 am Flanschteil 41 und auf die geschlossene Fläche des Lappens 1111 aufgeschoben ist und so Tintenanschlußstutzen 4 und Tintendruckmodul 1 form- und kraftschlüssig zusammenhält, siehe Fig. 4a und 4b.
Auf diese Weise ist der Tintenanschlußstutzen 4 an den Lappen 1111, 1121, 1131 so arretiert, daß ein Verschieben oder gar ungewolltes Entfernen ausgeschlossen ist.
Die Klammer 43 besteht zweckmäßigerweise aus einem tintenresistiven Federwerkstoff. Das kann ein nichtrostender Stahl oder ein geeignetes Polymer sein, wie beispielsweise Acetalcopolymerisat.
An den Flanschteil 41 schließt sich ein Rohrteil 44 an. Der Flanschteil 41 ist dabei so abgesetzt, daß eine Schulter 413 ausgebildet ist. Der Rohrteil 44 ist an seinem freien Ende 441 verjüngt. Auf den Rohrteil 44 ist eine hutförmige Dichthülse 45 so aufgeschoben, daß deren Schaft 451 einerseits an der Schulter 413 anliegt und andererseits deren Rand 452 gegenüber dem Ende 441 des Rohrteils 44 geringfügig zurückversetzt ist. Zwischen der Innenbohrung der Dichthülse 45 und dem verjüngten Ende 441 des Rohrteils 44 besteht ein Abstand.

Gemäß Fig. 5 a und b besteht der gemeinsame Adapter 7 für die Tintenanschlußstutzen 4, 5, 6 aus einem Grundkörper 71 mit der Druckausgleichsmembran 72 und einem angeflanschten Stutzen 75, siehe auch Fig. 3.
Zwischen Stutzen 75 und Grundkörper 71 sind ein Filter 73 und ein Dichtring 74 eingefügt.
Im Grundkörper 71 ist eine Ausnehmung 711 mit Bohrungen 7111 vorgesehen, die für die Aufnahme und Ankopplung der Tintenanschlußstutzen 4, 5, 6 dient. Im zusammengesetzten Zustand liegen die Tintenanschlußstutzen 4, 5, 6 mit dem Rand 452, 552, 652 der Dichthülsen 45, 55, 65 in der Ausnehmung 711 kraftschlüssig an, und die verjüngten Enden 441, 541, 641 der Rohrteile 44, 54, 64 ragen in die zugeordneten Bohrungen 7111 hinein. Die Bohrungen 7111 führen in eine Tintenkammer 712, die einerseits durch die Druckausgleichsmembran 72 atmosphärisch angepaßt verschlossen ist und die andererseits in Fließverbindung mit einer Öffnung 7131 im Flanschteil 713 steht. Der Flanschteil 713 ist orthogonal zur Tintenkammer 712 an den Grundkörper 71 angesetzt. Die Druckausgleichsmembran 72 ist in Form einer tintenresistenten, diffusionsdichten, nachgiebigen Kunststoffolie an dem Grundkörper 71 thermisch kompressiv oder mittels Ultraschall befestigt.
Der Flanschteil 713 weist eine Ausnehmung 7132 zur Aufnahme des Filters 73 und eine anschließende größere Ausnehmung 7133 zur Aufnahme des Dichtrings 74 auf. Der Stutzen 75 ragt mit dem vor dem Kragen 752 vorstehenden Bund 753 in die Ausnehmung 7133 hinein. Der Kragen 752 liegt kraftschlüssig an dem Dichtring 74 an. Der Bund 753 und die Ausnehmung 7132 für das Filter 73 sind toleranzmäßig so ausgelegt, daß das Filter 73 durch den Bund 753 gehalten wird und der Dichtring 74 mit dem Kragen 752 abdichtet.
Zur Vereinfachung des Zusammenbaus mit dem Stutzen 75 ist der Flanschteil 713 mit einem Anschlag 7134 versehen, der der Kontur des Kragens 752 angepaßt ist. Der Stutzen 75 ist an den Flanschteil 713 angeschraubt.
Der Tintenschlauch wird auf den Schaft 751 des Stutzens 75 aufgeschoben.

### Verwendete Bezugszeichen

- 1: erster Modul
- 11: Tintendruckmodul im ersten Modul 1
- 111: erste Deckplatte beziehungsweise Platte des Tintendruckmoduls 11
- 1111: Lappen an der Deckplatte 111
- 112: Mittelplatte beziehungsweise zweite Platte des Tintendruckmoduls 11
- 1121: Lappen an der Mittelplatte 112
- 11210: Ausnehmung im Lappen 1121, die zum gemeinsamen Versorgungskanal führt
- 113: zweite Deckplatte beziehungsweise dritte Platte des Tintendruckmoduls 11
- 1131: Lappen an der zweiten Deckplatte 113
- 11310: Bohrung im Lappen 1131
- 12: erster Schaltungsmodul im ersten Modul 1
- 13: zweiter Schaltungsmodul im ersten Modul 1

- 2: zweiter Modul
- 21: Tintendruckmodul im zweiten Modul 2
- 211: erste Deckplatte beziehungsweise Platte des Tintendruckmoduls 21
- 2111: Lappen an der ersten Deckplatte 211
- 212: Mittelplatte beziehungsweise zweite Platte des Tintendruckmoduls 21
- 2121: Lappen an der Mittelplatte 212
- 213: zweite Deckplatte beziehungsweise dritte Platte des Tintendruckmoduls 21
- 2131: Lappen an der zweiten Deckplatte
- 22: erster Schaltungsmodul im zweiten Modul 2
- 23: zweiter Schaltungsmodul im zweiten Modul 2

- 3: dritter Modul
- 31: Tintendruckmodul im dritten Modul 3
- 311: erste Deckplatte beziehungsweise Platte des Tintendruckmoduls 31
- 3111: Lappen an der ersten Deckplatte 311
- 312: Mittelplatte beziehungsweise zweite Platte des Tintendruckmoduls 31
- 3121: Lappen an der Mittelplatte 312
- 313: zweite Deckplatte beziehungsweise dritte Platte des Tintendruckmoduls 31
- 3131: Lappen an der zweiten Deckplatte 31
- 32: erster Schaltungsmodul im dritten Modul 3
- 33: zweiter Schaltungsmodul im dritten Modul 3

- 4: Tintenanschlußstutzen am ersten Tintendruckmodul 11
- 41: Flanschteil des Tintenanschlußstutzens 4
- 411: Ausnehmung im Flanschteil 41 für Lappen
- 4111: Ausnehmung im Flanschteil 41 für Dichtungsring 42
- 412: Wulst am Flanschteil 41 für Klammer 43
- 413: Schulter am Flanschteil 41
- 42: Dichtungsring im Flanschteil 41
- 43: Klammer zur Halterung des Flanschteils 41
- 44: Rohrteil des Tintenanschlußstutzen 4
- 441: verjüngtes Ende des Rohrteils
- 45: Dichthülse für Rohrteil 44, hutförmig
- 451: Schaft der Dichthülse 45
- 452: Rand der Dichthülse 45
- 46: Winkelbohrung im Tintenanschlußstutzen 4

- 5: Tintenanschlußstutzen am zweiten Tintendruckmodul 21
- 53: Klammer zur Halterung des Flanschteils 51
- 54: Rohrteil des Tintenanschlußstutzens 5
- 541: verjüngtes Ende des Rohrteils 54
- 55: Dichthülse für Rohrteil 54
- 552: Rand der Dichthülse 55

- 6: Tintenanschlußstutzen am dritten Tintendruckmodul 31
- 63: Klammer zur Halterung des Flanschteils 61
- 64: Rohrteil des Tintenanschlußstutzens 6
- 641: verjüngtes Ende des Rohrteils 64
- 65: Dichthülse für Rohrteil 64
- 652: Rand der Dichthülse 65

- 7: gemeinsamer Adapter für die Tintenanschlußstutzen 4, 5, 6
- 71: Grundkörper des Adapters 7
- 711: Ausnehmung im Grundkörper 71 für Tintenanschlußstutzen 4, 5, 6
- 7111: Bohrungen in der Ausnehmung 711
- 712: Tintenkammer im Grundkörper 71
- 713: Flanschteil des Grundkörpers 71
- 7131: Öffnung im Flanschteil 713
- 7132: Ausnehmung im Flanschteil für Filter 72
- 7133: Ausnehmung im Flanschteil 713 für Dichtring 74
- 7134: Anschlag für Stutzen 75
- 72: Druckausgleichsmembran im Grundkörper 71
- 73: Filter im Flanschteil 713
- 74: Dichtring im Flanschteil 713
- 75: angeflanschter Stutzen für den Tintenschlauch
- 751: Schaft des Stutzens 75
- 752: Kragen des Stutzens 75
- 753: Bund des Stutzens 75

- 8: Tintenschlauch

- 9: Tintentank

## Patentansprüche

1. Anordnung zur Tintenversorgung eines aus einzelnen Modulen (1, 2, 3) zusammengesetzten Tintendruckkopfes mit folgenden Merkmalen:
- jeder Modul (1, 2, 3) ist mit einem Tintenanschlußstutzen (4, 5, 6) versehen,
- für die Module (1, 2, 3) ist ein gemeinsamer Adapter (7) vorgesehen, der als Flüssigkeitsverteilerelement ausgeführt ist und zu diesem Zweck einerseits federnd gummielastisch auf die Tintenanschlußstutzen (4, 5, 6) aufgesetzt ist und anderer seits mit einem Stutzen (75) zum Anschluß eines Tintenschlauches (8) zu einem Tintentank (9) versehen ist und der darüber hinaus eine Druckausgleichsmembran (72) aufweist,
- jeder Modul (1, 2, 3) besitzt ein Tintendruckmodul (11, 21, 31), der einen seitlich stirnseitig angeformten Lappen (1111, 1121, 1131; 2111, 2121, 2131; 3111, 3121, 3131) aufweist, an den der zugeordnete Tintenanschlußstutzen (4, 5, 6) mechanisch und fluidisch angekoppelt ist,
- der Tintendruckmodul ist außerdem mit mindestens einem gemeinsamen Versorgungskanal zur Speisung von Tintendruckkammern versehen, der bis in den Lappen (1111, 1121, 1131; 2111, 2121, 2131; 3111, 3111, 3121, 3131) erstreckt ist.

2. Anordnung nach Anspruch 1, **dadurch gekennzeichnet,**
daß der einzelne Tintendruckmodul (11, 21, 31) aus drei übereinanderliegenden Platten (111, 112, 113; 211, 212, 213; 311, 312, 313) besteht, von denen jede mit einem seitlich angeformten Lappen (1111, 1121, 1131; 2111, 2121, 2131; 3111, 3121, 3131) versehen ist und die Lappen (1111, 1121, 1131; 2111, 2121, 2131; 3111, 3121, 3131) einander überdecken, und der zugeordnete Tintzenanschlußstutzen (4, 5, 6) an den so gebildeten Lappenstapel mechanisch und fluidisch, parallel zur zugeordneten Seitenkante des Tintendruckmoduls (11, 21, 31) angekoppelt ist,
daß eine äußere Platte (113, 213, 313) im Lappen (1131, 2131, 3131) eine Bohrung (11310, ...) aufweist, die einerseits über eine Labyrinthverbindung über die Mittelplatte (112, ...) mit dem gemeinsamen Versorgungskanal verbunden ist und die andererseits über eine Winkelbohrung (46, ...) im Tintenanschlußstutzen (4, 5, 6) und eine Labyrinthverbindung im Adapter (7) mit angeflanschtem Stutzen (75) und auf diesen aufgeschobenen Tintenschlauch (8) zu einem Tintentank (9) verbunden ist.

3. Anordnung nach Anspruch 2, **dadurch gekennzeichnet,**
daß der Tintenanschlußstutzen (4, 5, 6) ein Flanschteil (41, ...) mit eingelegtem Dichtungsring (42, ...) und ein Rohrteil (44, ...) mit aufgeschobener gummielastischer Dichthülse (45, ...) sowie eine im wesentlichen u-förmige Klammer (43, ...) zur Befestigung des Tintenanschlußstutzens (4, 5, 6) am zugeordneten Tintendruckmodul (11, 21, 31) aufweist,
daß der Flanschteil (41, ...) mit einer Ausnehmung (411, ...) für die übereinander angeordneten Lappen (1111, 1121, 1131) sowie einer Ausnehmung (4111, ...) für den Dichtungsring (42, ...) und mit einem Wulst (412, ...) zur Arretierung der Klammer (43, ...) versehen ist,
daß die Klammer (43, ...) kraftschlüssig einerseits an der Flanschwand mit dem Wulst (412, ...) und andererseits an dem außen geschlossenen Lappen (1111, 2111, 3111) anliegt und somit der Dichtungsring (42, ...) kraftschlüssig einerseits die Winkelbohrung (46, ...) umfassend an dem Flanschteil (41, ...) und andererseits die Bohrung (11310, ...) umfassend an dem Lappen (1131, 2131, 3131) anliegt,
daß die Dichthülse (45, ...) hutförmig, aus Schaft (451, ...) und Rand (452, ...) bestehend, ausgeführt ist und mit einem Ende des Schaftes (451, ...) an einer Schulter (413, ...) des Flanschteils (41, ...) anliegt.

4. Anordnung nach Anspruch 1 bis 3, **dadurch gekennzeichnet,**
daß der gemeinsame Adapter (7) einen Grundkörper (71) zur Ankopplung an die Tintenanschlußstutzen (4, 5, 6) und einen angeflanschten Stutzen (75) zur Ankopplung des Tintenschlauches (8) aufweist,
daß der den Tintenanschschlußstutzen (4, 5, 6) zugewandte Teil des Grundkörpers (71) eine Ausnehmung (711) mit Bohrungen (7111) aufweist, in der die Dichthülsen (45, 55, 65) mit deren hutförmigem Teil (452, 552, 652) kraftschlüssig anliegen und die Rohrteile (44, ...) mit deren freiem kegelförmig verjüngtem Ende (441, ...) in die zugeordneten Bohrungen (7111) ragen,
daß der den Tintenanschlußstutzen (4, 5, 6) abgewandte Teil des Grundkörpers (71) eine Tintenkammer (712) aufweist,
- in der die Bohrungen (7111) münden,
- die durch die Druckausgleichsmembran (72) verschlossen ist und
- die in Fließverbindung mit einer Öffnung (7131) in dem Flanschteil (713) steht, der orthogonal zur Tintenkammer (712) an den Grundkörper (71) angeformt ist,
daß der Flanschteil (713) eine Ausnehmung (7132) zur Aufnahme eines Filters (73) und nach außen anschließend eine Ausnehmung (7133) zur Aufnahme eines Dichtrings (74) und zur Andockung des Kragens (752) des Stutzens (75) aufweist, auf dessen Schaft (751) der Tintenschlauch (8) aufgeschoben ist.

5. Anordnung nach Anspruch 3, **dadurch gekennzeichnet,**
daß die Klammer (43, 53, 62) aus einem tintenresistiven Federwerkstoff besteht.

6. Anordnung nach Anspruch 4, **dadurch gekennzeichnet,**
daß die Druckausgleichsmembran (72) in Form einer tintenresistenten, diffusionsdichten Kunststoffolie an dem Grundkörper (71) thermisch kompressiv oder mittels Ultraschall befestigt ist und
daß der Flanschteil (713) des Grundkörpers (71) einen Anschlag (7134) für den Stutzen (75) aufweist, der der Kontur des Kragens (752) des Stutzens(75) angepaßt ist und für denselben als Vorführung dient.

## Claims

1. An arrangement for the ink supply of an ink print head composed of individual modules (1, 2, 3) having the following characteristic features:
- every module (1, 2, 3) is provided with an ink connection sleeve (4, 5, 6);
- for the modules (1, 2, 3), there is provided a joint adapter (7) that is designed as a liquid distributor element and for that purpose, on the one hand, is fitted to the ink connection sleeves (4, 5, 6) in a springy, rubber-elastic manner and, on the other hand, is provided with a sleeve (75) for connecting an ink hose (8) leading to an ink tank (9), and moreover is provided with a pressure compensation membrane (72);
- every module (1, 2, 3) disposes of an ink print module (11, 21, 31) having a tab (1111, 1121, 1131; 2111, 2121, 2131; 3111, 3121, 3131) formed laterally on the face to which the assigned ink connection sleeve (4, 5, 6) is mechanically and fluidically coupled;
- the ink print module is moreover provided with at least one joint supply channel for feeding ink pressure chambers that extends up into the tab (1111, 1121, 1131; 2111, 2121, 2131; 3111, 3121, 3131).

2. An arrangement according to Claim 1, **characterised** in
that the individual ink print module (11, 21, 31) is composed of three plates lying upon each other (111, 112, 113; 211, 212, 213; 311, 312, 313) each of which is provided with a tab (1111, 1121, 1131; 2111, 2121, 2131; 3111, 3121, 3131) laterally formed on it, that the tabs (1111, 1121, 1131; 2111, 2121, 2131; 3111, 3121, 3131) cover each other, and that the assigned ink connection sleeve (4, 5, 6) is mechanically and fluidically coupled to the formed tab stack in parallel with the assigned lateral edge of the ink print module (11, 21, 31);
that an outer plate (113, 213, 313) in the tab (1131, 2131, 3131) has a drill-hole (11310, ...) that, on the one hand, is connected by a labyrinth connection in middle plate (112, ...) to the joint supply channel and, on the other hand, is connected to an ink tank (9) by an angular drill-hole (46, ...) in the ink connection sleeve (4, 5, 6) and a labyrinth connection in adapter (7) with a flanged sleeve (75) and an ink hose (8) slipped on the latter.

3. An arrangement according to Claim 2, **characterised in**
that the ink connection sleeve (4, 5, 6) includes a flange part (41, ...) with an inserted sealing ring (42, ...) and a tube part (44, ...) with a slipped-on rubber-elastic sealing sleeve (45, ...) as well as a mainly U-shaped clamp (43, ...) for fixing the ink connection sleeve (4, 5, 6) to the assigned ink print module 11, 21, 31);
that the flange part (41, ...) is provided with a recess (411, ...) for the tabs arranged upon each other (1111, 1121, 1131) as well as with a recess (4111, ...) for the sealing ring (42, ...) and with a swelling (412, ...) for locking clamp (43, ...);
that clamp (43, ...) fits non-positively to the flange wall with the swelling (412, ...), on the one hand, and to the tab (1111, 2111, 3111) closed on the outside, on the other hand, and thus the sealing ring (42, ...) fits non-positively to the flange part (41, ...) enclosing the angular drill-hole (46; ...), on the one hand, and to the tabs (1131, 2131, 3131) enclosing the drill-hole (11310,...), on the other hand;
that the sealing sleeve (45, ...) has a hat-shaped design with shaft (451, ...) and brim (452, ...) and, with the one end of the shaft (451, ...), abuts on one shoulder (413, ...) of the flange part (41, ...).

4. An arrangement according to Claims 1 to 3, **characterised** in
that the joint adapter (7) includes a basic body (71) for coupling to the ink connection sleeve (4, 5, 6) and a flanged sleeve (75) for coupling the ink hose (8);
that the part of the basic body (71) facing the ink connection sleeve (4, 5, 6) is provided with a recess (711) with drill-holes (7111) in which the sealing sleeves (45, 55, 65) fit non-positively with their hat-shaped part (452, 552, 652) and the tube parts (44, ...) with their tapered end (441, ...) extend into the assigned drill-holes (7111);
that the part of the basic body (71) opposite to the ink connection sleeve (4, 5, 6) is provided with an ink chamber (712)
- into which the drill-holes (7111) are leading;
- that is closed by the pressure compensation membrane (72); and
- that is in a flowing connection with an opening (7131) in the flange part (713) that is formed on the basic body (71) orthogonally to the ink chamber (712);
that the flange part (713) is provided with a recess (7132) for holding a filter (73) followed in outward direction by a recess (7133) for holding a sealing ring (74) and docking the collar (752) of sleeve (75) on the shaft (751) of which the ink hose (8) is slipped.

5. An arrangement according to Claim 3, **characterised** in that the clamp (43, 53, 62) is made of an ink-resisting spring material .

6. An arrangement according to Claim 4, **characterised** in
that the pressure compensation membrane (72) made of an ink-resisting diffusion-proof plastic foil is fixed to the basic body (71) by thermal compression or ultrasound; and
that the flange part (713) of the basic body (71) is provided with a stop (7134) for sleeve (75) that is adapted to the contour of the collar (752) of the sleeve (75) and serves as a guide for the same.

## Revendications

1. Agencement destiné à l'alimentation en encre d'une tête d'impression à encre composée de différents modules (1,2,3) comportant les caractéristiques suivantes:
- chaque module (1,2,3) est pourvu d'une tubulure de raccordement d'encre (4,5,6),
- on prévoit pour les modules (1,2,3) un adaptateur (7) commun qui est conçu comme élément de distribution du liquide et qui, d'un côté, est placé à cet effet d'une manière gommo-élastique sur les tubulures de raccordement d'encre (4,5,6) et, de l'autre côté, est muni d'une tubulure (75) destinée au raccordement d'un tuyau d'encre (8) à un réservoir d'encre (9) et présente, en outre, une membrane de compensation de pression (72),
- chaque module (1,2,3) possède un module d'impression à encre (11,21,31) qui présente une patte (1111, 1121, 1131; 2111, 2121, 2131; 3111, 3121, 3131) formée latéralement en façade sur laquelle est accouplée mécaniquement et fluidement la tubulure de raccordement d'encre (4,5,6) associée,
- le module d'impression à encre est pourvu d'au moins un canal d'alimentation commun, destiné à l'alimentation de chambres d'impression à encre, lequel s'étend jusque dans la patte (1111, 1121, 1131; 2111, 2121, 2131; 3111, 3121, 3131).

2. Agencement selon la revendication 1, **caractérisé en ce que,** chaque module d'impression à encre (11, 21, 31) se compose de trois plaques superposées (111, 112, 113, 211, 212, 213; 311, 312, 313) dont chacune est pourvue d'une patte formée latéralement (1111, 1121, 1131; 2111, 2121, 2131; 3111, 3121, 3131), les pattes se superposant (1111, 1121, 1131; 2111, 2121, 2131; 3111, 3121, 3131), et que la tubulure de raccordement d'encre associée (4, 5,6) est accouplée à la pile de pattes ainsi formée, mécaniquement et fluidement, parallèlement au bord latéral associé du module d'impression à encre (11, 21, 31),
en ce qu'une plaque externe (113, 213, 313) présente dans la patte (1131, 2131, 3131) un alésage (11310, ...) qui d'un côté est relié au canal d'alimentation commun via une liaison en labyrinthe par l'intermédiaire de la plaque médiane (112, ...) et est relié, d'un autre côté, au réservoir d'encre (9) via un alésage angulaire (46,...) dans la tubulure de raccordement d'encre (4,5,6) et une liaison en labyrinthe dans l'adaptateur (7) avec la tubulure (75) bridé et le tuyau d'encre (8) emmanché sur cette dernière.

3. Agencement selon la revendication 2, **caractérisé en ce que**, la tubulure de raccordement d'encre (4, 5, 6) présente une bride (41,..) avec une bague d'étanchéité (42,..) intégrée et un tuyau (44,..) avec une douille d'étanchéité (45,..) gommo-élastique emmanchée ainsi qu'une pince (43,..) essentiellement en forme de U destinée à la fixation de la tubulure de raccordement d'encre (4,5,6) sur le module d'impression à encre associé (11,21,31),
en ce que la bride (41,..) est pourvue d'un évidement (411,..) pour les pattes (1111,1121,1131) superposées ainsi que d'un évidement (4111,..) pour la bague d'étanchéité (42,..) et d'un cordon (412,..) pour bloquer la pince (43,..),
en ce que la pince (43,..) s'appuie mécaniquement d'un côté contre la paroi de la bride avec le cordon (412,..) et de l'autre côté contre la patte fermée à l'extérieur (1111, 2111, 3111) et que, ainsi, la bague d'étanchéité (42,..) s'appuie mécaniquement d'un côté contre la bride (41,..) comportant l'alésage angulaire (46,..) et d'un autre côté contre la patte (1131, 2131, 3131) comportant l'alésage (11310,..),
en ce que la douille d'étanchéité (45,..) est conçue sous forme de chapeau comportant un manche (451,..) et un bord (452,..) et s'appuie avec une extrémité du manche (451,..) contre une épaule (413,..) de la bride (41,..).

4. Agencement selon la revendication 1 à 3, **caractérisé en ce que,** l'adaptateur commun (7) présente un corps de base (71) destiné à l'accouplement à la tubulure de raccordement d'encre (4,5,6) et une tubulure bridée (75) destinée à l'accouplement du tuyau d'encre (8),
en ce que la partie du corps de base (71) orientée vers la tubulure de raccordement d'encre (4,5, 6) présente un évidement (711) avec des alésages (7111) dans lequel les douilles d'étanchéité (45, 55, 65) s'appuient mécaniquement avec leur partie en forme de chapeau (452, 552, 652) et dans lequel les tuyaux (44,..) font saillie avec leur extrémité libre effilée en forme de cône (441,..) dans les alésages associés (7111),
en ce que la partie du corps de base (71) opposée à la tubulure de raccordement d'encre (4,5,6) présente une chambre à encre (712),
- dans laquelle débouchent les alésages (7111),
- qui est fermée par la membrane de compensation de pression (72) et
- qui est en liaison ouverte avec l'ouverture (7131) dans la bride (713) qui est formée sur le corps de base (71) orthogonalement par rapport à la chambre à encre (712),
en ce que la bride (713) présente un évidement (7132) destiné à la réception d'un filtre (73) et puis, vers l'extérieur, un évidement (7133) destiné à la réception d'une bague d'étanchéité (74) et l'accostage du col (752) de la tubulure (75) sur le manche (751) duquel est emmanché le tuyau d'encre (8).

5. Agencement selon la revendication 3, **caractérisé en ce que,** les pinces (43, 53, 62) se compose d'un matériau à ressort résistant à l'encre.

6. Agencement selon la revendication 4, **caractérisé en ce que,** la membrane de compensation de pression (72) sous forme d'une pellicule en plastique étanche à la diffusion et résistant à l'encre est fixée thermiquement, compressivement ou au moyen d'ultrasons, sur le corps de base (71) et en ce que la bride (713) du corps de base (71) présente une butée (7134) pour la tubulure (75) qui est adaptée au contour du col (752) de la tubulure (75) et sert pour celle-ci de préguidage.
